# EUROPÄISCHE PATENTSCHRIFT

(11) **EP 0 608 402 B1**
(45) Veröffentlichungstag und Bekanntmachung des Hinweises auf die Patenterteilung: **22.01.1997**
(21) Anmeldenummer: 93917433.0
(22) Anmeldetag: 20.08.1993
(51) Int. Cl.: B05C 5/00, H01F 41/12

(54) **VERFAHREN ZUM VERFESTIGEN UND BESCHICHTEN EINER LUFTDROSSEL SOWIE VORRICHTUNG ZUR DURCHFÜHRUNG DIESES VERFAHRENS**
PROCESS AND DEVICE FOR CONSOLIDATING AND COATING AN AIR-CORE COIL
PROCEDE ET DISPOSITIF DE CONSOLIDATION ET D'ENDUCTION D'UNE BOBINE D'INDUCTANCE A NOYAU D'AIR

(30) Priorität: 20.08.1992 AT 1680/92
(43) Veröffentlichungstag der Anmeldung: 03.08.1994
(73) Patentinhaber: ISOVOLTAÖsterreichische IsolierstoffwerkeAktiengesellschaft, 2355 Wiener Neudorf (AT)
(72) Erfinder: FALK, Johann, A-8053 Graz (AT)
(86) Internationale Anmeldenummer: AT9300131
(87) Internationale Veröffentlichungsnummer: WO9404281

(56) Entgegenhaltungen:
- GB-A- 1 157 952

## Beschreibung

Die Erfindung betrifft ein Verfahren zum Verfestigen und Beschichten einer eisenlosen Luftdrossel, deren Spule aus einer ein- oder mehrlagigen Wicklung von blanken, elektrisch leitenden, aus Metalldrähten verdrillten Seilen von im wesentlichen rechteckigem Querschnitt aufgebaut ist, bei dem in einem Tränkvorgang flüssiges duroplastisches Kunstharzgemisch innerhalb der Seile in die Zwischenräume zwischen den Metalldrähten eindringt und an der Spulenoberfläche einen Film bildet, wonach die Luftdrossel wärmebehandelt und das von ihr aufgenommene Kunstharzgemisch dabei ausgehärtet wird. Sie betrifft ferner eine vorteilhafte Vorrichtung zur Durchführung dieses Verfahrens.

### Stand der Technik

Bei den üblichen verfahren der vorgenannten Art erfolgt der Tränkvorgang durch Eintauchen in ein Bad eines aus einem duroplastischen Kunstharz, einem Härter sowie einem Beschleuniger bestehenden Kunstharzgemisches. Bei diesem verfahren müssen aber relativ große Mengen an Harzgemisch in dem Harzbehälter vorgelegt werden, wobei bei jedem Tränkvorgang nur ein sehr kleiner Teil davon von der getränkten Drossel aufgenommen wird. Ferner ist aus der GB-A-1,157.952 ein Träufelimprägnier-Verfahren für elektrische Wicklungen von Statoren bekannt, bei welchem das Imprägnierharz/Härter-Gemisch in dosierten Mengen über Träufeldüsen auf den oberen Wickelkopf des Stators aufgebracht wird. Diese Art der Imprägnierung hat jedoch den Nachteil, daß bei ungenauer Berechnung der Imprägnierharz-Härtermenge lediglich ein niedriger Harzauftrag und damit eine unzureichende Beschichtung der elektrischen Wicklung erzielt wird.

### Darstellung der Erfindung

Hier will die Erfindung Abhilfe schaffen. Das erfindungsgemäße verfahren, wie es in den Ansprüchen 1 - 3 gekennzeichnet ist, löst die Aufgabe, beim Tränkvorgang mit einem wesentlich geringeren Harzvorrat auskommen zu können als bei obengenanntem bekannten Tränkvorgang durch Eintauchen. Die erfindungsgemäße Vorrichtung gemäß den Ansprüchen 4 - 8 zur Durchführung des erfindungsgemäßen Verfahrens stellt eine neue besonders günstige maschinenbautechnische Losung dar.

### Beschreibung der Figuren

Die Erfindung wird nachstehend anhand der Figuren eingehend erläutert:
Fig. 1 zeigt in schematischer Darstellung im Aufriß in Richtung des Pfeiles 1 (siehe Fig. 3) die Tränkstation 2 der Vorrichtung,
Fig. 2 zeigt einen Teilquerschnitt von Fig. 1 und Fig. 3 eine schematische Darstellung der Gesamtvorrichtung.

In Fig. 1 erkennt man eine zu behandelnde eisenlose Luftdrossel 3, die hier aus einer einlagigen Spule von blanken, elektrisch leitenden, aus Metalldrähten verdrillten Seilen von rechteckigem Querschnitt besteht, wobei mehrere über dem Umfang der Spule verteilte in der Spulenachse verlaufende Glasfaserbänder (aus Fig. 1 nicht ersichtlich) als Abstandshalter zwischen benachbarten Windungen der Spule dienen. Fig. 2 zeigt in einem Teilquerschnitt (Ausschnitt 4) die Seile 5 sowie die in Richtung des Pfeiles 6 verlaufenden Glasfaserbänder 7, die Faltungen 8 aufweisen, welche in die Zwischenräume zwischen benachbarten Windungen hineingestossen sind. Die Spule wird an der Ober- und Unterseite durch zwei durch eine zentrale Achse 9 miteinander verbundene Haltesterne zusammengehalten. Die Achse 9 weist an ihrem oberen Ende eine Montage- öse auf, über welche die Luftdrossel 3 an der Unterseite eines Drehkranzes 10 montiert ist. Mit 11 ist ein an der Deckenkonstruktion 12 der Werkhalle montierter Kettenförderer bezeichnet, der zur Unterstützung der Luftdrossel 3 im hängenden Zustand bzw. zu deren Transport (senkrecht zur Zeichnungsebene) dient. Die Aufhängung erfolgt über mit im Kettenförderer drehbar angeordnete Aufhängeelemente 13, die an ihrem unteren Ende jeweils eine Öse aufweisen, in dem der Drehkranz 10 samt der an ihm hängenden Luftdrossel 3 mittels eines Hakens 14 eingehängt ist.

Die Tränkstation 2 (Fig. 1) umfaßt ferner eine zwischen Oberkante der Luftdrossel 3 und dem Drehkranz 10 hineinreichende, mit einem Stellantrieb 15 versehene Spritzlanze 16, die an ihrer Unterseite eine mittels des Stellantriebes 15 in ihrer Länge verstellbare schlitzförmige Düsenöffnung aufweist. Die Spritzlanze 16 ist an ein eine Pumpe 17 und einem Vorratsbehälter 18 umfassendes Harzzuführungssystem angeschlossen. Unter der aufgehängten Luftdrossel 3 ist eine Auffangswanne 19 vorgesehen mit einer Harzrückführung 20 in das Harzzuführungssystem. Zum Drehen der Luftdrossel 3 dient eine Antriebseinrichtung 21 mit einem Verschwenkteil 22, der ein Antriebsritzel 23 aufweist, das mit dem Drehkranz 10 in Eingriff gebracht werden kann.

Die Gesamtvorrichtung zur Durchführung des erfindungsgemäßen Verfahrens weist eine Reihe von Arbeits- bzw. Behandlungsstationen auf, zwischen denen die jeweils mit einem Drehkranz 10 versehenen Luftdrosseln 3 mittels eines Kettenförderersystems bewegt werden. Die in Fig. 3 schematisch dargestellte Vorrichtung weist zwei über eine Weiche 24 miteinander gekoppelte Kettenförderer 11 und 25 auf. Der Kettenförderer 11 bedient dabei eine Beladestation 26, eine Vorvärmstation 27, die Tränkstation 2 und eine Aushärtestation 28, während der Kettenförderer 25 zur Bedienung einer Station 29 zur manuellen Behandlung mit mehreren Positionen, die gleichzeitig als Entladestation fungiert, und einer Lackierstation 30 dient. Die Kettenförderer 11 und 25 sind vom bekannten Typ "Power and Free", bei welchen längs einer Transportkette bewegbare Transportelemente vorgesehen sind, die Aufhängeelemente 13 aufweisen, welche um eine vertikale Achse drehbar gelagert sind, und die in den diversen Arbeits- bzw. Behandlungssstationen verriegelt bzw. - bei freigegebener Verriegelung mit der Transportkette gekoppelt und von dieser mitgenommen werden. Die Vorwärmstationen 27 und die Aushärtestation 28, die Heißluftöfen sind, sowie die kabinenartige Lackierstation 30 weisen jeweils am Ein- bzw. Ausgang Doppeltüren 31 sowie an ihrer Decke in Transportrichtung einen (aus Fig. 3 nicht ersichtlichen) Schlitz auf, durch den die Aufnahmeelemente 13 hindurchreichen, so daß sich jeweils die Luftdrosseln 3 samt Drehkranz 10 in die Vorwärmestation 27, die Aushärtestation 28 bzw. die Lackierstation 30 verbracht werden können.

Für die Durchführung des Verfahrens werden die zu behandelnden Luftdrosseln 3 jeweils mit einem Drehkranz 10 zu einer Behandlungseinheit 32 verbunden. Eine solche Behandlungseinheit 32 wird nun in der Beladestation 26 in die Öse eines Aufhängeelementes 13 eingehängt und mittels des Kettenförderers 11 in die Vorwärmstation 27 verbracht, in welcher die Luftdrossel 3 bei etwa 130 - 150°C gründlich getrocknet wird. Danach erfolgt der Transport der Behandlungseinheit 32 in die Tränkstation 2, dem Kernstück der Vorrichtung. Hier wird zunächst das Antriebsritzel 23 der Antriebseinrichtung 21 durch Verschwenken des Verschwenkteiles 22 mit dem Drehkranz 10 in Eingriff gebracht. Danach wird die Antriebsvorrichtung 21 eingeschaltet und der Drehkranz 10 samt Luftdrossel 3 in langsame Drehung versetzt. Die Umfangsgeschwindigkeit der Luftdrossel 3 beträgt dabei weniger als 4 cm/s, vorteilhaft aber z.B. 2 cm/s. Aus dem Vorratsbehälter 18 wird nun ein aushärtbares flüssiges Kunstharzgemisch, vorteilhaft ein gegebenenfalls einen Beschleuniger enthaltendes Epoxiharz-Härtergemisch, mittels über die Pumpe 17 der Spritzlanze 16 zugeführt. Das Kunstharzgemisch tritt dann aus der schlitzförmigen Düsenöffnung in Form eines flachen, in seiner Breite sich verjüngenden Strahles 33 aus und rinnt dann an der Innen- und Außenseite der Spule der sich drehenden Luftdrossel 1 nach unten. Dabei werden die Glasfaserbänder 6 mit dem Kunstharzgemisch imprägniert und die Oberflächen der elektrisch leitenden Seile 2 der Spule mit einem Film bedeckt, aus dem Kunstharzgemisch in die Zwischenräume zwischen den Metalldrähten, welche die Seile 4 bilden, eindringt. Überschüssiges Kunstharzgemisch 34 tropft in die Auffangwanne 19 ab und wird an die Eingangsseite der Pumpe 17 zwecks Wiederverwendung rückgeführt. Das Begießen der Luftdrossel mit dem Kunstharzgemisch erfolgt z.B. während 10 min, wonach sie noch während weiterer 10 min abtropfen gelassen wird. Insgesamt wird etwa das Zehnfache der Kunstharzmenge, die auf der Luftdrossel schließlich verbleibt, auf diese aufgegossen. Danach wird nach Stoppen des Drehantriebs und Entkoppeln von Antriebseinrichtung 21 und Drehkranz 10 die Behandlungseinheit 32 in die Aushärtestation 28 verbracht, wo die Luftdrossel 3 bei einer Temperatur von etwa 160 bis 180°C ausgehärtet wird. Die Verweilzeit der Luftdrossel in der Aushärtestation 28 beträgt dabei z.B. 240 min., so daß, um einen optimalen Behandlungsdurchsatz der Luftdrosseln 3 zu gewährleisten, im Vollbetrieb vorteilhaft zwei Luftdrosseln gleichzeitig ausgehärtet werden. Nach erfolgtem Aushärten werden die Behandlungseinheiten 32 über die Weiche 24 von Kettenförderer 11 auf den Kettenförderer 25 übertragen und von diesem in die Station 29 zur manuellen Behandlung gebracht, die mehrere Positionen hat und gleichzeitig als Pufferspeicher für die Behandlungseinheiten 32 dient. In dieser Station 29 können an den drehbar aufgehängten Luftdrosseln 3 verschiedene manuelle Arbeiten verrichtet werden, insbesondere das Abdecken bestimmter Bereiche der Luftdrossel 3 für den noch folgenden Lackiervorgang. Mittels des Kettenförderer 25 werden die Behandlungseinheiten 31 dann in die Lackierstation 30 transportiert und die Luftdrosseln 3 dort einer Lackierung unterworfen und anschließend wieder in die Station 29 verbracht, wo z.B. die Lackierabdeckungen wieder abgenommen werden und die Behandlungseinheiten 32 entladen werden, wonach man die Drehkränze 10 von den fertig behandelten Luftdrosseln 3 abnimmt.

### Gewerbliche Verwertbarkeit

Es wird ein verfahren zum Befestigen und Beschichten einer eisenlosen Luftdrossel durch Tränken mit möglichst geringem flüssigen, duroplastischen Kunstharzgemisch sowie eine Vorrichtung zur Durchführung des Verfahrens angegeben.

## Patentansprüche

1. Verfahren zum verfestigen und Beschichten einer Luftdrossel, deren Spule aus einer ein- oder mehrlagigen Wicklung von blanken, elektrisch leitenden, aus Metalldrähten verdrillten Seilen von im wesentlichen rechteckigem Querschnitt aufgebaut ist, bei dem in einem Tränkvorgang flüssiges duroplastisches Kunstharzgemisch innerhalb der Seile in die Zwischenräume zwischen den Metalldrähten eindringt und an der Spulenoberfläche einen Film bildet, wonach die Luftdrossel wärmebehandelt und das von ihr aufgenommene Kunstharzgemisch dabei ausgehärtet wird, dadurch gekennzeichnet, daß zum Tränken und Beschichten der Spule das Kunstharzgemisch in etwa der zehnfachen Menge des auf der Luftdrossel gebildeten Films auf das obere Ende der Spule der um ihre senkrecht angeordnete Achse rotierenden Luftdrossel (3) in einem oder mehreren Strahl(en) (33) mittels einer Spritzlanze (16), welche an ihrer Unterseite eine in ihrer Länge verstellbare, schlitzförmige Düsenöffnung aufweist, aufgegossen wird und längs der Innen-und Außenfläche der Spule und gegebenenfalls zwischen den Lagen der Spulen-Wicklung nach unten rinnt, wobei das Kunstharzgemisch allmählich innerhalb der Leiter-Seile (5) in die Zwischenräume zwischen den Metalldrähten eindringt und an der Spulenoberfläche einen Film bildet und das überschüssige Harzgemisch unter der Luftdrossel (3) aufgefangen und zur Wiederverwendung rückgeführt wird.

2. Verfahren nach Anspruch 1, dadurch gekennzeichnet, daß die Luftdrossel (3) vor dem Tränkvorgang bei erhöhter Temperatur getrocknet wird.

3. Verfahren nach Anspruch 1 oder 2, dadurch gekennzeichnet, daß die Luftdrossel (3) nach dem Aushärten einem Lackiervorgang unterworfen wird.

4. Vorrichtung zur Durchführung des Verfahrens nach einem der Ansprüche 1 bis 3, bestehend aus Unterstützungseinrichtungen zum um eine vertikale Achse drehbaren Unterstützen der zu behandelnden Luftdrosseln (3), einer Beladestation (26), einer Vorwärmstation (27), einer Tränkstation (2), einer Aushärtestation (28), einer Station (29) zur manuellen Behandlung, gegebenenfalls einer Lackierstation (30) und einer Entladestation sowie einer Transporteinrichtung zum Bewegen der mit den Luftdrosseln (3) beladenen Unterstützungseinrichtungen zwischen diesen Stationen, dadurch gekennzeichnet, daß die Tränkstation (2) eine über der zu tränkenden Luftdrossel (3) angeordnete Spritzlanze (16) mit einer in ihrer Länge verstellbaren schlitzförmigen Düsenöffnung an ihrer Unterseite aufweist und daß die Vorrichtung ferner mit einem Harzzuführungssystem mit Vorratsbehälter (18) und Pumpe (17) sowie einer Auffangwanne (19) mit Harzrückführung in das Harzzuführungssystem ausgestattet ist.

5. Vorrichtung nach Anspruch 4, dadurch gekennzeichnet, daß die Tränkstation (2) eine über der zu tränkenden Luftdrossel (3) angeordnete Spritzlanze (16) mit einer in ihrer Länge verstellbaren schlitzförmigen Düsenöffnung an ihrer Unterseite aufweist, mit einem Harzzuführungssystem mit Vorratsbehälter (18) und Pumpe (17) sowie einer Auffangwanne (19) mit Harzrückführung in das Harzzuführungssystem.

6. Vorrichtung nach Anspruch 4 oder 5, dadurch gekennzeichnet, daß die Transportvorrichtung aus einem oder mehreren Kettenförderern (11, 25) besteht und daß die Unterstützungseinrichtungen jeweils einen mit vertikaler Achse drehbaren Drehkranz (10) aufweisen, an dessen Untersseite die Luftdrossel (3) aufhängbar ist.

7. Vorrichtung nach Anspruch 6, dadurch gekennzeichnet, daß die Tränkstation (2) eine Antriebseinrichtung (21) mit einem Antriebsritzel (23) aufweist, das mit dem Drehkranz (10) der in die Tränkstation (2) verbrachten Unterstützungseinrichtung in Eingriff zu bringen ist.

8. Vorrichtung nach Anspruch 7, dadurch gekennzeichnet, daß die Antriebseinrichtung (21) einen Verschwenkteil (22) aufweist, durch dessen Verschwenken das Antriebsritzel (23) mit dem Drehkranz (10) in Eingriff zu bringen ist.

## Claims

1. Process for consolidating and coating an air-core choke, the coil of which is composed of a single- or multi-layer winding of bare, electrically conductive cables which are twisted from metal wires and have a substantially rectangular cross section, wherein a liquid thermosetting synthetic resin mixture enters the interspaces between the metal wires within the cables in an impregnating operation and forms a film at the coil surface, after which the air-core choke is heat-treated and the synthetic resin mixture which it has taken up is thereby cured, characterised in that, in order to impregnate and coat the coil, the synthetic resin mixture is poured in a quantity which constitutes approximately ten times the film formed on the air-core choke onto the upper end of the coil of the air-core choke (3), which is rotating about its vertical axis, in one or more jet(s) (33) by means of a spray lance (16) which comprises at its underside a slot-shaped nozzle opening which is adjustable in length, and flows downwards along the inner and outer surfaces of the coil and, if required, between the layers of the coil winding, the synthetic resin mixture gradually entering the interspaces between the metal wires within the conductor cables (5) and forming a film at the coil surface, and the excess resin mixture being collected below the air-core choke (3) and returned for re-use.

2. Process according to claim 1, characterised in that the air-core choke (3) is dried at an elevated temperature before the impregnating operation.

3. Process according to claim 1 or 2, characterised in that the air-core choke (3) undergoes varnishing following curing.

4. Device for carrying out the process according to one of claims 1 to 3, consisting of support devices for supporting the air-core chokes (3) which are to be treated such that they can rotate about a vertical axis, a loading station (26), a preheating station (27), an impregnating station (2), a curing station (28), a station (29) for manual treatment, a varnishing station (30), if required, and an unloading station, as well as a transport device for moving the support devices loaded with the air-core chokes (3) between these stations, characterised in that the impregnating station (2) comprises a spray lance (16) which is disposed above the air-core choke (3) to be impregnated and has at its underside a slot-shaped nozzle opening which is adjustable in length, and that the device is also provided with a resin feed system with a reservoir (18) and a pump (17), as well as a collecting trough (19) with a facility for returning resin to the resin feed system.

5. Device according to claim 4, characterised in that the impregnating station (2) comprises a spray lance (16) which is disposed above the air-core choke (3) to be impregnated and has at its underside a slot-shaped nozzle opening which is adjustable in length, with a resin feed system with a reservoir (18) and a pump (17), as well as a collecting trough (19) with a facility for returning resin to the resin feed system.

6. Device according to claim 4 or 5, characterised in that the transport device consists of one or more chain conveyors (11, 25), and that the support devices each comprise a revolving ring (10), which can rotate with a vertical axis and from the underside of which the air-core choke (3) can be suspended.

7. Device according to claim 6, characterised in that the impregnating station (2) comprises a driving device (21) with a driving pinion (23), which can be brought into mesh with the revolving ring (10) of the support device brought into the impregnating station (2).

8. Device according to claim 7, characterised in that the driving device (21) comprises a swivelling part (22), the swivelling action of which enables the driving pinion (23) to be brought into mesh with the revolving ring (10).

## Revendications

1. Procédé de consolidation et de revêtement d'une bobine de self à air, dont la partie bobine est constituée d'un bobinage à une ou plusieurs couches de câbles nus, conducteurs de l'électricité, constitué de fils métalliques torsadés et ayant une section transversale sensiblement rectangulaire, procédé dans lequel on fait pénétrer, dans un processus d'imprégnation, un mélange de résine synthétique thermodurcissable à l'intérieur des câbles dans les espaces intermédiaires existant entre les fils métalliques, et l'on constitue, à la surface de la bobine, un film, puis l'on soumet la bobine de self à air à un traitement thermique et le mélange de résine synthétique qu'elle supporte étant alors durci, caractérisé en ce que, pour imbiber et revêtir la bobine, le mélange de résine synthétique est coulé en une quantité à peu près décuple de celle correspondant au film formé sur la bobine de self à air, ceci sur l'extrémité supérieure de la bobine de self à air (3) tournant autour de son axe vertical, en un ou plusieurs jet(s) (33), au moyen d'une lance de pulvérisation (16) présentant, à sa face inférieure, une ouverture de buse en forme de fente, dont la longueur est réglable, et la résine synthétique coulant vers le bas, le long de la surface intérieure et extérieure de la bobine, et le cas échéant, entre les couches de l'enroulement de bobine, le mélange de résine synthétique pénétrant progressivement à l'intérieur des câbles conducteurs (5), dans les espaces intermédiaires existant entre les fils métalliques et constituant, sur la surface de bobine, un film et l'excès de mélange de résine étant capté sous la bobine de self à air (3) et enlevé en vue d'une réutilisation.

2. Procédé selon la revendication 1, caractérisé en ce que la bobine de self à air (3) est séchée à température élevée avant le processus d'imprégnation.

3. Procédé selon la revendication 1 ou 2, caractérisé en ce que la bobine de self à air (3) est soumise à un processus de vernissage-peinture après durcissement.

4. Dispositif de mise en oeuvre du procédé selon l'une des revendications 1 à 3, constitué de dispositifs d'appui destinés à soutenir les bobines de self à air (3) à traiter, susceptibles de tourner autour d'un axe vertical, d'un poste de chargement (26), un poste de préchauffage (27), un poste d'imprégnation (2), un poste de durcissement (28), un poste de traitement manuel (29), le cas échéant, un poste de peinture-vernissage (30), et un poste de déchargement, ainsi qu'un dispositif de transport destiné à déplacer les dispositifs d'appui chargés par les bobines de self à air (3), entre ces postes, caractérisé en ce que le poste d'imprégnation (2) présente une lance de pulvérisation (16) disposée au-dessus de la bobine de self à air (3) à imprégner et comportant, sur sa face inférieure, une ouverture de buse, en forme de fente dont la longueur est réglable, et en ce que le dispositif est en outre équipé d'un système d'amenée recyclage de résine comprenant un réservoir de stockage (18) et une pompe (17), ainsi qu'une auge de captage (19), avec un recyclage de la résine dans le système d'amenée de résine.

5. Dispositif selon la revendication 4, caractérisé en ce que le poste d'imprégnation (2) présente une lance de pulvérisation (16) placée au-dessus de la bobine de self à air à être imprégnée présentant, sur sa face inférieure, une ouverture de buse en forme de fente, dont la longueur est réglable, avec un système d'amenée de résine équipé d'un réservoir de stockage (18) et d'une pompe (17), ainsi que d'une auge de captage (19), avec un recyclage de la résine dans le système d'amenée de résine.

6. Dispositif selon la revendication 4 ou 5, caractérisé en ce que le dispositif de transport est constitué d'un ou plusieurs transporteurs à chaîne (11, 25) et en ce que les dispositifs d'appui présentent chacun une couronne tournante (10) susceptible de tourner avec un axe vertical, couronne tournante en face inférieure de laquelle peut être accrochée a bobine de self à air (3).

7. Dispositif selon la revendication 6, caractérisé en ce que le poste d'imprégnation (2) présente un dispositif d'entraînement (21) équipé d'un pignon d'entraînement (23), qui est engrené avec la couronne tournante (10) du dispositif d'appui logé dans le poste d'imprégnation (2).

8. Dispositif selon la revendication 7, caractérisé en ce que le dispositif d'entraînement (21) présente une partie pivotante (22), au moyen du pivotement de laquelle le pignon d'entraînement (23) est engrené avec la couronne tournante (10).
